# EUROPÄISCHE PATENTSCHRIFT

(11) **EP 3 794 688 B1**
(45) Veröffentlichungstag und Bekanntmachung des Hinweises auf die Patenterteilung: **26.04.2023**
(21) Anmeldenummer: 19726316.3
(22) Anmeldetag: 06.05.2019
(51) Int. Cl.: H01R 39/26, B61F 15/28, H01R 39/64, H01R 4/64

(54) **ERDUNGSKONTAKT UND VERFAHREN ZUR ABLEITUNG ELEKTRISCHER STRÖME**
EARTHING CONTACT AND METHOD FOR DISSIPATING ELECTRIC CURRENTS
CONTACT DE MASSE ET PROCÉDÉ POUR LA DISSIPATION DE COURANTS ÉLECTRIQUES

(43) Veröffentlichungstag der Anmeldung: 24.03.2021
(73) Patentinhaber: Schunk Transit Systems GmbH, 35435 Wettenberg (DE)
(72) Erfinder: SCHNEIDER, Lothar, 35633 Lahnau (DE); SCHNEIDER, Annette, 35112 Fronhausen (DE)
(74) Vertreter: advotec.
(86) Internationale Anmeldenummer: PCT/EP2019/061594
(87) Internationale Veröffentlichungsnummer: WO 2020/224762

(56) Entgegenhaltungen:
- EP-A2- 0 168 676
- WO-A1-2018/019725
- DE-A1-102010 039 847

## Beschreibung

Die Erfindung betrifft einen Erdungskontakt und ein Verfahren zur Ableitung elektrischer Ströme von einem mit einer Achse ausgebildeten Rotorteil eines Fahrzeugs, insbesondere Schienenfahrzeugs oder dergleichen, in einen feststehenden Statorteil des Fahrzeugs, umfassend eine Haltevorrichtung und ein Kontaktelement, wobei die Haltevorrichtung mit dem feststehenden Statorteil des Fahrzeugs elektrisch leitend verbindbar ist, wobei das Kontaktelement an der Haltevorrichtung angeordnet und mit dieser elektrisch leitend verbunden ist, wobei das Kontaktelement überwiegend aus Graphit ausgebildet ist, wobei mittels einer Federeinrichtung der Haltevorrichtung das Kontaktelement zur Ausbildung eines elektrisch leitenden Schleifkontakts zwischen einer zur Ausbildung des Schleifkontakts vorgesehenen Schleifkontaktfläche des Kontaktelements und einer Kontaktfläche des Rotorteils mit einer Kontaktkraft beaufschlagbar ist.

Erdungskontakte werden regelmäßig an Achsen von Schienenfahrzeugen, insbesondere elektrisch angetriebenen Schienenfahrzeugen verwendet. Sie dienen zur Übertragung von elektrischen Strömen über eine Achse eines Radsatzes in eine Schiene. Die bekannten Erdungskontakte sind regelmäßig an einer Axialseite einer Achse an dieser angeordnet und drehfest mit einer Achshalterung des Schienenfahrzeugs bzw. relativ zur Axialseite mit dieser drehbar verbunden. Diese Erdungskontakte umfassen ein Gehäuse mit einem axialseitig angeordneten, flanschartig ausgebildeten Gehäusedeckel bzw. einer Gehäuseabdeckung, wobei innerhalb des Gehäuses Kontaktstücke aus Graphit mit der Achse bzw. entsprechenden Schleifringen oder - Schleifscheiben zur Übertragung eines Stromes kontaktiert sind. Ein derartiger Erdungskontakt mit Kontaktelementen aus Graphit, die an einem axialen Ende einer Achse anliegen, ist beispielsweise aus der DE 10 2010 0039 847 A1 bekannt.

Eine Schleifkontaktfläche eines Schleifkontakts zwischen dem Kontaktelement bzw. den Kontaktelementen und einer Kontaktfläche an der Achse muss vergleichsweise groß sein, um hohe Ströme von bis zu 250 A über den Erdungskontakt zu übertragen bzw. dauerhaft ableiten zu können. Hieraus ergibt sich nachteilig ein vergleichsweise großer Bauraum für den Erdungskontakt an einem axialseitigen Ende der betreffenden Achse. Der vorliegenden Erfindung liegt daher die Aufgabe zugrunde, einen Erdungskontakt und ein Verfahren zur Ableitung elektrischer Ströme von einem mit einer Achse ausgebildeten Rotorteil eines Fahrzeugs vorzuschlagen, bei dem der Erdungskontakt platzsparend ausgebildet ist. Diese Aufgabe wird durch einen Erdungskontakt mit den Merkmalen des Anspruchs 1, ein Schienenfahrzeug mit den Merkmalen des Anspruchs 14 und ein Verfahren mit den Merkmalen des Anspruchs 19 gelöst.

Der erfindungsgemäße Erdungskontakt zur Ableitung elektrischer Ströme von einem mit einer Achse ausgebildeten Rotorteil eines Fahrzeugs, insbesondere Schienenfahrzeugs oder dergleichen, in einen feststehenden Statorteil des Fahrzeugs, umfasst eine Haltevorrichtung und ein Kontaktelement, wobei die Haltevorrichtung mit dem feststehenden Statorteil des Fahrzeugs elektrisch leitend verbindbar ist, wobei das Kontaktelement an der Haltevorrichtung angeordnet und mit dieser elektrisch leitend verbunden ist, wobei das Kontaktelement überwiegend aus Graphit ausgebildet ist, wobei mittels einer Federeinrichtung der Haltevorrichtung das Kontaktelement zur Ausbildung eines elektrisch leitenden Schleifkontakts zwischen einer zur Ausbildung des Schleifkontakts vorgesehenen Schleifkontaktfläche des Kontaktelements und einer Kontaktfläche des Rotorteils mit einer Kontaktdrahtkraft beaufschlagbar ist, wobei das Kontaktelement zumindest abschnittsweise mit einem kreissegmentförmigen Querschnitt ausgebildet ist, wobei eine Außenfläche des Querschnitts zumindest abschnittsweise die Schleifkontaktfläche ausbildet, wobei die Schleifkontaktfläche zur radialen Anlage an der Kontaktfläche des Rotorteils ausgebildet ist.

Erfindungsgemäß ist das Kontaktelement des Erdungskontakts so ausgebildet, dass bezogen auf den Querschnitt des Kontaktelements in axialer Richtung des Rotorteils bzw. der Achse des Fahrzeugs der Querschnitt kreissegmentförmig ausgebildet ist. Eine radiale Außenfläche des Querschnitts bzw. des Kontaktelements kann dann die Schleifkontaktfläche ausbilden, da die radiale Außenfläche an einer radialen Innenfläche des Rotorteils bzw. der Achse anliegen kann. Demnach wird es möglich den Erdungskontakt zumindest teilweise innerhalb einem axialen Ende der Achse anzuordnen. Gegenüber einer Anordnung an einer radialen Außenfläche oder einer axialen Stirnfläche an dem axialen Ende der Achse kann so ein Bauraum des Erdungskontakts wesentlich verringert werden. Gleichwohl ist es möglich, dennoch eine ausreichend große Schleifkontaktfläche zur dauerhaften Übertragung großer Ströme auszubilden. Demnach kann das Rotorteil an einem axialen Ende der Achse einen kreisringförmigen Querschnitt ausbilden, dessen radiale Innenfläche zumindest abschnittsweise die Kontaktfläche ausbilden kann. Es kann dann auch vorgesehen sein, dass das Kontaktelement vollständig in das axiale Ende der Achse eingesetzt ist. Das Kontaktelement kann dann über die Haltevorrichtung drehfest mit einer Achshalterung des Fahrzeugs verbunden sein.

Weiter kann die Innenfläche von einer Ausnehmung an dem axialen Ende der Achse ausgebildet sein. Die Ausnehmung kann dann in Art einer zylindrischen Bohrung in einer Stirnfläche des axialen Endes der Achse ausgebildet sein. Da das axiale Ende der Achse nur geringen statischen Belastungen ausgesetzt ist, kann in dem axialen Ende die Ausnehmung ohne Einfluss auf eine Festigkeit der Achse ausgebildet werden. Die Ausnehmung kann so tief ausgebildet werden, dass der Erdungskontakt zu einem überwiegenden Teil, vorzugsweise nahezu vollständig in die Ausnehmung eingesetzt werden kann. Die radiale Innenfläche der Ausnehmung kann dann auch besonders einfach zur Anlage an einer radialen Außenfläche des Kontaktelements genutzt werden. Die Ausbildung einer besonders großen Schleifkontaktfläche ist ebenfalls dadurch möglich, dass das Kontaktelement und die Ausnehmung in einer axialen Richtung der Achse vergleichsweise groß bzw. tief ausgebildet werden kann. Die Innenfläche der Ausnehmung kann mit einer geringen Oberflächenrauheit ausgebildet sein, sodass das Kontaktelement direkt an der Innenfläche anliegen kann, ohne dass das Kontaktelement einem großen Verschleiß ausgesetzt wäre.

Alternativ kann die Innenfläche von einer Hülse des Erdungskontakts ausgebildet sein, wobei die Hülse in einer Ausnehmung an dem axialen Ende der Achse eingepresst werden kann. Dann ist es möglich die Ausnehmung an dem axialen Ende der Achse einfacher herzustellen, ohne dass eine Oberfläche der Innenfläche der Achse mit einer besonderen Rauheit ausgebildet werden müsste. Zwischen der Hülse des Erdungskontakts und der Ausnehmung in dem axialen Ende kann dann eine Presspassung ausgebildet sein, sodass die Hülse in der Ausnehmung durch Einpressen einfach befestigt werden kann. Da über die Hülse nur ein sehr geringes Drehmoment übertragen wird, ist bereits die Ausbildung einer leichten Presspassung für eine Fixierung der Hülse ausreichend. Die Innenfläche der Hülse kann mit einer zur Anlage des Kontaktelements geeigneten Oberflächenrauheit ausgebildet sein. Durch die Hülse wird darüber hinaus ein Bauraum des Erdungskontakts nicht weiter vergrö-ßert, da eine Wandung der Hülse vergleichsweise dünn ausgebildet sein kann. Gleichzeitig ist es möglich den Erdungskontakt als eine in sich geschlossene Baugruppe auszubilden, wodurch eine Montage des Erdungskontakts an dem axialen Ende der Achse wesentlich erleichtert werden kann.

Die Achse kann auch als eine Hohlwelle ausgebildet sein, sodass es nicht zwangsläufig erforderlich ist innerhalb der Achse eine Ausnehmung alleine zum Zweck der Aufnahme des Erdungskontakts auszubilden.

Die Haltevorrichtung kann einen feststehenden Basiskörper aufweisen. Der Basiskörper kann zur drehfesten Verbindung mit einer Achshalterung und zur Anordnung des Kontaktelements genutzt werden. Gleichzeitig kann eine Übertragung eines Stroms über den Basiskörper einfach erfolgen. Vorzugweise kann der Basiskörper daher aus einem elektrisch leitenden Metall ausgebildet sein. Das Kontaktelement kann aus Graphit ausgebildet sein bzw. bestehen. Das Kontaktelement kann an einer am Basiskörper ausgebildeten Kontaktelementaufnahme der Haltevorrichtung gehaltert sein. Der Basiskörper kann beispielsweise mit einer Ausnehmung ausgebildet sein, in die das Kontaktelement gesetzt ist. Die Haltevorrichtung kann eine Führungseinrichtung zur bewegbaren Führung des Kontaktelements in radialer Richtung an der Kontaktelementaufnahme aufweisen. Auch kann vorgesehen sein, dass am Basiskörper eine quer oder längs zur Rotationsachse der Achse verlaufenden Nut ausgebildet ist. Die Nut kann so groß bemessen sein, dass das Kontaktelement an Seitenflächen der Nut anliegt und so an dem Basiskörper zumindest in einer möglichen Bewegungsrichtung fixiert ist. Die in der Haltevorrichtung befindliche Nut bildet dann die Führungseinrichtung aus.

Die Kontaktelementaufnahme kann eine radial am Basiskörper verlaufende Führungsnut ausbilden, in die ein an dem Kontaktelement angeordneter Führungsstift oder ein an dem Kontaktelement ausgebildeter Vorsprung eingreifen kann. Die radial am Basiskörper verlaufende Führungsnut ermöglicht eine Führung des Führungsstifts innerhalb der Führungsnut so, dass das Kontaktelement nur in radialer Richtung bezogen auf eine Innenfläche der Achse bewegbar ist. Es kann dann auch über die Federeinrichtung eine Kontaktkraft auf das Kontaktelement bewirkt werden, die in der radialen Richtung auf die Kontaktfläche wirkt. So kann die Ausbildung einer ausreichend großen Schleifkontaktfläche sichergestellt werden, ohne dass es zu einem Verkippen oder einer Verschiebung des Kontaktelements kommt. Innerhalb des Kontaktelements kann eine Bohrung ausgebildet sein, in die der Führungsstift eingesetzt ist. Alternativ ist es möglich an dem Kontaktelement einen Vorsprung auszubilden, beispielsweise durch spanende Bearbeitung des Kontaktelements, wobei der Vorsprung dann in der Führungsnut geführt ist. Weiter ist es auch denkbar, dass in dem Kontaktelement die Führungsnut und an dem Basiskörper der Vorsprung bzw. Führungsstift ausgebildet bzw. angeordnet ist.

Der Erdungskontakt kann zumindest zwei Kontaktelemente umfassen, die relativ zu einer Rotationsachse der Achse koaxial an dem Basiskörper angeordnet sind. Dies ist besonders vorteilhaft, da dann der Basisköper zwischenliegend den beiden Kontaktelementen angeordnet ist. Hierdurch erfolgt eine Zentrierung des Basiskörpers und gleichzeitig eine gleichmäßige Abnutzung der beiden gegenüberliegenden Kontaktelemente. Prinzipiell ist es auch möglich drei, vier, fünf oder auch mehr Kontaktelemente an dem Basiskörper entsprechend anzuordnen. Dadurch kann eine besonders große Schleifkontaktfläche zur Übertragung elektrischer Ströme ausgebildet werden. Die Federeinrichtung kann dann auch so ausgebildet sein, dass eine gleichmäßige Andruckkraft bzw. Kontaktkraft für alle Kontaktelemente ausgebildet wird.

Die Haltevorrichtung kann eine Anschlusseinrichtung zur elektrisch leitenden Verbindung von Haltevorrichtung und Kontaktelement ausbilden, wobei die Anschlusseinrichtung von einem Fortsatz des Basiskörpers ausgebildet sein kann und ein Verbindungselement umfassen kann, mit dem zumindest eine am Kontaktelement befestigte Litze an dem Fortsatz befestigt sein kann. In dem Fortsatz des Basiskörpers kann beispielsweise eine Bohrung mit einem Gewinde ausgebildet sein, in die eine Schraube eingesetzt ist. Weiter kann die Schraube auch mit einer Mutter an einer Durchgangsbohrung an dem Fortsatz befestigt sein. Die Schraube bildet dann das Verbindungselement aus, mit dem die Litze an dem Fortsatz geklemmt und elektrisch kontaktiert werden kann. An der Litze kann ein Kabelschuh befestigt sein, sodass der Kabelschuh mit dem Verbindungselement dann an dem Fortsatz befestigt ist. Weiter ist es auch denkbar, auf das Verbindungselement zu verzichten und die Litze an dem Fortsatz stoffschlüssig, beispielsweise durch Löten zu befestigen. Die Litze selbst kann an dem Kontaktelement in bekannter Weise befestigt sein. Beispielsweise durch Einsetzen und Befestigen in einer Bohrung am Kontaktelement oder Verlöten am Kontaktelement. Da eine Übertragung hoher Ströme beabsichtigt ist, können am Kontaktelement auch mehrere Litzen, beispielsweise zwei Litzen befestigt sein. Dann können am Basiskörper eine entsprechende Anzahl Verbindungselemente vorgesehen sein.

Der Fortsatz kann ein innerhalb einer Ausnehmung an einem axialen Ende der Achse anordbares distales Ende des Basiskörpers ausbilden. Der Fortsatz kann sich somit weit in die Ausnehmung an dem axialen Ende der Achse erstrecken. Es steht dann auch ausreichend Raum zur Anordnung der Litzen und Verbindungselemente innerhalb der Ausnehmung zur Verfügung. Da die Ausnehmung in diesem Bereich nicht zur Kontaktierung mit einem Kontaktelement dient, kann hier ein Innendurchmesser der Ausnehmung geringer bemessen und eine Oberfläche einer Innenfläche der Ausnehmung von beliebiger Qualität sein.

Die Haltevorrichtung kann eine Lagereinrichtung zur drehbeweglichen Lagerung des Basiskörpers an einer radialen Innenfläche des Rotorteils aufweisen, wobei die Lagereinrichtung ein Wälzlager oder ein Gleitlager umfassen kann. Das Wälzlager oder das Gleitlager können dann an der radialen Innenfläche des Rotorteils innerhalb der Kontaktfläche angeordnet sein. Innerhalb des Wälzlagers oder des Gleitlagers kann der Basiskörper befestigt sein, sodass das Wälzlager oder das Gleitlager den Basiskörper zentrisch, in Richtung einer Rotationsachse der Achse drehfest haltert und relativ zu der Rotationsachse der Achse bzw. zu dem Rotorteil positioniert. Das Wälzlager oder das Gleitlager kann unmittelbar an einer Innenfläche der Achse oder auch an einer Innenfläche einer Hülse des Erdungskontakts anliegen.

Die Lagereinrichtung kann eine dem Basiskörper abschnittsweise umgebende Dichtscheibe umfassen, die mit einem axialen Ende der Achse verbindbar ist und eine dem Basiskörper zumindest teilweise aufnehmende Ausnehmung an dem axialen Ende verschließen kann. Die Dichtscheibe kann kreisringförmig ausgebildet sein und den Basiskörper koaxial umgeben. Weiter kann die Dichtscheibe, beispielsweise über Schrauben, mit dem axialen Ende der Achse verbunden werden, sodass die Dichtscheibe zusammen mit der Achse bzw. dem Rotorteil drehbar ist, wobei der Basiskörper dann drehfest ist. Die Dichtscheibe kann die dem axialen Ende der Achse ausgebildete Ausnehmung vollständig verschließen und gegenüber unzuträglichen Umwelteinflüssen, wie Feuchtigkeit oder Schmutz, abdichten. Der Basiskörper, der durch eine zentrische Bohrung in der Dichtscheibe hindurchtritt kann an der Dichtscheibe mittels einer weiteren Dichtung, die an der Dichtscheibe oder an dem Basiskörper befestigt ist, abgedichtet sein. Die weitere Dichtung kann beispielsweise ein O-Ring oder ein radialer Wellendichtring sein.

Die Lagereinrichtung kann eine Drehmomentstütze umfassen, mit der der Basiskörper an dem feststehenden Statorteil befestigbar ist. Die Drehmomentstütze kann dann ein Mitdrehen des Basiskörpers mit der Achse verhindern und diesen drehfest an eine Achshalterung des Schienenfahrzeugs haltern. Folglich kann die Drehmomentstütze mit der Achshalterung des Schienenfahrzeugs fest verbunden werden.

Die Drehmomentstütze kann eine an dem Basiskörper drehfest befestigbare Strebe sein, über die der Basiskörper mit dem Statorteil elektrisch leitend verbindbar ist. Die Strebe kann daher aus einem elektrisch leitenden Metall ausgebildet und beispielsweise mit einem axialen Ende des Basiskörpers verschraubt sein. Eine Schraube kann exzentrisch relativ zu einer Rotationsachse der Achse in das axiale Ende des Basiskörpers eingesetzt sein. Alternativ oder ergänzend kann die Strebe auch formschlüssig mit dem axialen Ende des Basiskörpers verbunden sein. Durch diese unmittelbare Verbindung von Strebe und Basiskörper wird es möglich einen elektrischen Strom von dem Basiskörper direkt über die Strebe auf die Achshalterung des Schienenfahrzeugs abzuleiten.

Die Federeinrichtung kann zumindest ein Federelement, bevorzugt eine Spiralfeder, Druckfeder, Blattfeder, Kegelfeder, Membranfeder, aufweisen, wobei das Federelement an einer der Schleifkontaktfläche abgewandten Andruckseite des Kontaktelements angeordnet sein kann. Das Federelement kann demnach zwischenliegend einem Basiselement zur Halterung des Kontaktelements und dem Kontaktelement angeordnet sein, so dass das Kontaktelement in einer radialen Richtung relativ zu einer Rotationsachse der Achse an eine Innenfläche des Rotorteils mit einer Kontaktkraft angedrückt werden kann. Wenn es sich beispielsweise um eine Druckfeder handelt, kann die Druckfeder auch in eine Bohrung, die in dem Kontaktelement ausgebildet ist, einfach eingesetzt werden. Eine Montage des Kontaktelements mit der Druckfeder wird so wesentlich erleichtert. Darüber hinaus kann eine Mehrzahl von Federelementen zur Ausbildung der Federeinrichtung Verwendung finden, beispielsweise durch Anordnen von vier Druckfedern an dem Kontaktelement, wenn eine ausreichend große und gleichmäßig verteilte Kontaktkraft aufgebracht werden soll. Sofern zwei Kontaktelemente koaxial relativ zu der Rotationsachse angeordnet sind, kann die Federeinrichtung auch zwischen diesen beiden Kontaktelementen ausgebildet sein, das heißt das Federelement kann gleichzeitig eine Kontaktkraft auf beide Kontaktelemente bewirken. Demzufolge kann das Federelement zwischenliegend den Kontaktelementen angeordnet sein. Es wird dann eine geringere Anzahl Federelemente benötigt.

Das erfindungsgemäße Schienenfahrzeug weist einen erfindungsgemäßen Erdungskontakt zur Ableitung elektrischer Strömung von einem mit einer Achse ausgebildeten Rotorteil in einen feststehenden Statorteil des Schienenfahrzeugs auf. Weitere vorteilhafte Ausführungsformen eines Schienenfahrzeugs ergeben sich aus den Merkmalsbeschreibungen, der auf den Vorrichtungsanspruch 1 rückbezogene Unteransprüchen.

Bei dem erfindungsgemäßen Verfahren erfolgt eine Ableitung elektrischer Ströme von einem mit einer Achse ausgebildeten Rotorteil eines Fahrzeugs, insbesondere Schienenfahrzeugs oder dergleichen, in einen feststehenden Statorteil des Fahrzeugs, wobei eine Haltevorrichtung eines Erdungskontakts mit dem feststehenden Statorteil des Fahrzeugs elektrisch leitend verbunden wird, wobei ein überwiegend aus Graphit ausgebildetes Kontaktelement des Erdungskontakts an der Haltevorrichtung angeordnet und mit dieser elektrisch leitend verbunden wird, wobei mittels einer Federeinrichtung der Haltevorrichtung das Kontaktelement zur Ausbildung eines elektrisch leitenden Schleifkontakts zwischen einer zur Ausbildung des Schleifkontakts vorgesehenen Schleifkontaktfläche des Kontaktelements und einer Kontaktfläche des Rotorteils mit einer Kontaktkraft beaufschlagt wird, wobei das Kontaktelement zumindest abschnittsweise mit einem kreissegmentförmigen Querschnitt ausgebildet wird, wobei die Schleifkontaktfläche zur radialen Anlage an der Kontaktfläche des Rotorteils zumindest abschnittsweise von einer Außenfläche des Querschnitts ausgebildet wird. Zu den Vorteilen des erfindungsgemäßen Verfahrens wird auf Vorteilsbeschreibung der erfindungsgemäßen Vorrichtung verwiesen.

Insbesondere kann mit dem Erdungskontakt im Rahmen des Verfahrens ein Strom von mindestens 100 A, bevorzugt 250 A über den Erdungskontakt von dem Rotorteil auf den Statorteil des Fahrzeugs dauerhaft abgeleitet werden.

Weitere vorteilhafte Ausführungsformen des Verfahrens ergeben sich durch die Merkmalsbeschreibungen der auf den Vorrichtungsanspruch 1 rückbezogenen Unteransprüchen.

Im Folgenden wird die Erfindung unter Bezugnahme auf die beigefügten Zeichnungen näher erläutert.

Es zeigen:
- **Fig. 1**: eine Längsschnittansicht eines Erdungskontakts;
- **Fig. 2**: eine Unteransicht eines Kontaktelements;
- **Fig. 3**: eine Schnittansicht des Kontaktelements aus **Fig. 4** entlang einer Linie III-III;
- **Fig. 4**: eine Draufsicht des Kontaktelements;
- **Fig. 5**: eine Rückansicht des Kontaktelements.

Die **Fig. 1** zeigt eine Schnittansicht eines Erdungskontakts 10, mit zwei Kontaktelementen 11, wobei das Kontaktelement 11 in den **Fig. 2** bis **Fig. 5** näher dargestellt ist. Der Erdungskontakt 10 dient zur Ableitung elektrischer Ströme von einer hier nicht näher dargestellten Achse eines Fahrzeugs bzw. Schienenfahrzeugs. Der Erdungskontakt 10 umfasst eine Haltevorrichtung 12 zur Halterung der Kontaktelemente 11 des Erdungskontakts 10, wobei die Kontaktelemente 11 und die Haltevorrichtung 12 im Wesentlichen einem Statorteil 13 des hier nicht näher dargestellten Fahrzeugs zuzurechnen sind. Der Erdungskontakt 10 weist weiter eine Hülse 14 und eine Dichtscheibe 15 als Teil einer Lagereinrichtung 16 des Erdungskontakts 10 auf, die mit einem hier nicht dargestellten axialen Ende der Achse verbunden sind und so einem Rotorteil 17 des Fahrzeugs zugeordnet werden können. Die Hülse 14 ist in eine hier nicht dargestellte Ausnehmung an dem axialen Ende der Achse eingepresst. Die Dichtscheibe 15 ist über hier andeutungsweise dargestellte Schrauben 18 mit der Hülse 14 und/oder der Achse fest verbunden. Die Hülse 14 weist eine Innenfläche 19 auf, die eine Kontaktfläche 20 des Rotorteils 17 ausbildet. Die Kontaktelemente 11 weisen eine Schleifkontaktfläche 21 zur Anlage an der Kontaktfläche 20 auf, sodass zwischen dem jeweiligen Kontaktelement 11 und der Innenfläche 19 ein elektrisch leitender Schleifkontakt 22 ausgebildet ist.

Die Haltevorrichtung 12 weist einen aus elektrisch leitendem Metall ausgebildeten Basiskörper 23 auf, der für jedes der Kontaktelemente 11 eine Kontaktelementaufnahme 24 ausbildet. Die Kontaktelementaufnahme 24 sichert das Kontaktelement 11 vor einer axialen Verschiebung und bildet ihrerseits eine Führungseinrichtung 25 zur bewegbaren Führung des Kontaktelements 11 in radialer Richtung relativ zu einer Rotationsachse 26 aus. Die Führungseinrichtung 25 ist durch eine Führungsnut 27 an dem Basiskörper 23 und einen Führungsstift 28, der in eine Bohrung 29 im Kontaktelement 11 eingesetzt ist, ausgebildet.

An jedem der Kontaktelemente 11 sind weiter zwei Litzen 30 mit Kabelschuhen 31 befestigt. Die Litze 30 ist in eine Bohrung 32 im Kontaktelement 11 eingesetzt und dort beispielsweise mittels Stampfpulver befestigt. An dem Basiskörper 23 ist ein Fortsatz 33 angeformt und an einem distalen Ende 34 des Fortsatzes 33 ist eine Durchgangsbohrung 35 ausgebildet. Die Kabelschuhe 31 sind mittels einer Schraubverbindung 36 an dem distalen Ende 34 des Fortsatzes 33 fest fixiert. So ist zwischen den Kontaktelementen 11 und dem Basiskörper 23 eine elektrisch leitende Verbindung durch eine derart ausgebildete Anschlusseinrichtung 37 hergestellt.

Die Haltevorrichtung 12 weist die Lagereinrichtung 16 zur drehbeweglichen Lagerung des Basiskörpers 23 an der radialen Innenfläche 19 auf, wobei die Lagereinrichtung 16 ein Wälzlager 39 aufweist. Die Lagereinrichtung 16 umfasst weiter die Dichtscheibe 15 mit einer Dichtung 40. Der Basiskörper 23 ist durch die Dichtscheibe 15 hindurch geführt und die Dichtung 40 liegt an einem Durchmesser 41 des Basiskörpers 23 dicht an. Ein Eindringen von Schmutz und Feuchtigkeit in einen Innenraum 42 der Hülse 14 kann so verhindert werden.

Die Lagereinrichtung 16 umfasst weiter eine Drehmomentstütze 43, die aus einer Strebe 44 ausgebildet ist. Die Strebe 44 ist mit einer Schraube 45 an einem axialen Ende 46 des Basiskörpers 23 befestigt. Die Schraube 45 ist exzentrisch relativ zu der Rotationsachse 26 angeordnet. So kann eine elektrische Verbindung von dem Basiskörper 23 über die Strebe 44 zu einer Achshalterung des Schienenfahrzeugs einfach hergestellt werden.

Zur Ausbildung einer Kontaktkraft der jeweiligen Kontaktelemente 11 auf die Innenfläche 19 weist die Haltevorrichtung 12 eine Federeinrichtung 47 auf. Die Federeinrichtung 47 umfasst eine Anzahl Druckfedern 48, die jeweils in eine Bohrung 49 im Kontaktelement 11 gegenüberliegend der Schleifkontaktfläche 21 eingesetzt sind. Die Druckfedern 48 sind an dem Basiskörper 23 abgestützt, sodass das Kontaktelement 11 mittels der Druckfedern 48 gegen die Kontaktfläche 20 mit der Kontaktkraft gedrückt wird.

Das Kontaktelement 11 besteht aus Graphit. Im Kontaktelement 11 bzw. in der Schleifkontaktfläche 21 sind in axialer Richtung verlaufende Rillen 50 ausgebildet. Die Rillen 50 dienen zur Verminderung einer Reibung und Erwärmung, sowie zur Ableitung von Bürstenstaub. Mit dem Erdungskontakt 10 kann ein Dauerstrom von bis zu 250A abgeleitet werden.

## Patentansprüche

1. Erdungskontakt (10) zur Ableitung elektrischer Ströme von einem mit einer Achse ausgebildeten Rotorteil (17) eines Fahrzeuges, insbesondere Schienenfahrzeugs oder dergleichen, in einen feststehenden Statorteil (13) des Fahrzeugs, umfassend eine Haltevorrichtung (12) und ein Kontaktelement (11), wobei die Haltevorrichtung mit dem feststehenden Statorteil des Fahrzeugs elektrisch leitend verbindbar ist, wobei das Kontaktelement an der Haltevorrichtung angeordnet und mit dieser elektrisch leitend verbunden ist, wobei das Kontaktelement überwiegend aus Graphit ausgebildet ist, wobei mittels einer Federeinrichtung (47) der Haltevorrichtung das Kontaktelement zur Ausbildung eines elektrisch leitenden Schleifkontaktes (22) zwischen einer zur Ausbildung des Schleifkontaktes vorgesehenen Schleifkontaktfläche (21) des Kontaktelements und einer Kontaktfläche (20) des Rotorteils mit einer Kontaktkraft beaufschlagbar ist,
**dadurch gekennzeichnet,**
**dass** das Kontaktelement zumindest abschnittsweise mit einem kreissegmentförmigen Querschnitt ausgebildet ist, wobei eine radiale Außenfläche des Querschnitts zumindest abschnittsweise die Schleifkontaktfläche ausbildet, wobei die Schleifkontaktfläche zur radialen Anlage an der Kontaktfläche des Rotorteils ausgebildet ist.

2. Erdungskontakt nach Anspruch 1,
**dadurch gekennzeichnet,**
**dass** die Haltevorrichtung (12) einen feststehenden Basiskörper (23) aufweist.

3. Erdungskontakt nach Anspruch 2,
**dadurch gekennzeichnet,**
**dass** das Kontaktelement (11) an einer am Basiskörper (23) ausgebildeten Kontaktelementaufnahme (24) der Haltevorrichtung (12) gehaltert ist.

4. Erdungskontakt nach Anspruch 3,
**dadurch gekennzeichnet,**
**dass** die Haltevorrichtung (12) eine Führungseinrichtung (25) zur bewegbaren Führung des Kontaktelements (11) in radialer Richtung an der Kontaktelementaufnahme (24) aufweist.

5. Erdungskontakt nach Anspruch 3 oder 4,
**dadurch gekennzeichnet,**
**dass** die Kontaktelementaufnahme (24) eine radial am Basiskörper (23) verlaufende Führungsnut (27) ausbildet, in die ein an dem Kontaktelement (11) angeordneter Führungsstift (28) oder ein am Kontaktelement ausgebildeter Vorsprung eingreift.

6. Erdungskontakt nach einem der Ansprüche 2 bis 5,
**dadurch gekennzeichnet,**
**dass** der Erdungskontakt (10) zumindest zwei Kontaktelemente (11) umfasst, die relativ zu einer Rotationsachse (26) der Achse koaxial an dem Basiskörper (23) angeordnet sind.

7. Erdungskontakt nach einem der Ansprüche 2 bis 6,
**dadurch gekennzeichnet,**
**dass** die Haltevorrichtung (12) eine Anschlusseinrichtung (37) zur elektrisch leitenden Verbindung von Haltevorrichtung und Kontaktelement (11) ausbildet, wobei die Anschlusseinrichtung von einem Fortsatz (33) des Basiskörpers (23) ausgebildet ist und ein Verbindungselement (36) umfasst mit dem zumindest eine am Kontaktelement befestigte Litze (30) an dem Fortsatz befestigt ist.

8. Erdungskontakt nach Anspruch 7,
**dadurch gekennzeichnet,**
**dass** der Fortsatz (33) ein innerhalb einer Ausnehmung an einem axialen Ende der Achse anordbares distales Ende (34) des Basiskörpers (23) ausbildet.

9. Erdungskontakt nach einem der Ansprüche 2 bis 8,
**dadurch gekennzeichnet,**
**dass** die Haltevorrichtung (12) eine Lagereinrichtung (16) zur drehbeweglichen Lagerung des Basiskörpers (23) an einer radialen Innenfläche (19) des Rotorteils aufweist, wobei die Lagereinrichtung ein Wälzlager (39) oder Gleitlager umfasst.

10. Erdungskontakt nach Anspruch 9,
**dadurch gekennzeichnet,**
**dass** die Lagereinrichtung (16) eine den Basiskörper (23) abschnittsweise umgebende Dichtscheibe (15) umfasst, die mit einem axialen Ende der Achse verbindbar ist und eine den Basiskörper zumindest teilweise aufnehmende Ausnehmung an dem axialen Ende der verschließt.

11. Erdungskontakt nach Anspruch 9 oder 10,
**dadurch gekennzeichnet,**
**dass** die Lagereinrichtung (16) eine Drehmomentstütze (43) umfasst, mit der der Basiskörper (23) an dem feststehenden Statorteil (13) befestigbar ist.

12. Erdungskontakt nach Anspruch 11,
**dadurch gekennzeichnet,**
**dass** die Drehmomentstütze (43) eine an dem Basiskörper (23) drehfest befestigte Strebe (44) ist, über die der Basiskörper mit dem Statorteil (13) elektrisch leitend verbindbar ist.

13. Erdungskontakt nach einem der vorangehenden Ansprüche,
**dadurch gekennzeichnet,**
**dass** die Federeinrichtung (47) zumindest ein Federelement, bevorzugt eine Spiralfeder, Druckfeder (48), Blattfeder, Kegelfeder, Membranfeder, aufweist, wobei das Federelement an einer der Schleifkontaktfläche (21) abgewandten Andruckseite des Kontaktelements (11) angeordnet ist.

14. Schienenfahrzeug mit einem Erdungskontakt (10) nach einem der vorangehenden Ansprüche zur Ableitung elektrischer Ströme von einem mit einer Achse ausgebildeten Rotorteil (17) in einen feststehenden Statorteil (13) des Schienenfahrzeugs.

15. Schienenfahrzeug nach Anspruch 14,
**dadurch gekennzeichnet,**
**dass** das Rotorteil (17) an einem axialen Ende der Achse einen kreisringförmigen Querschnitt ausbildet, dessen Innenfläche (19) zumindest abschnittsweise die Kontaktfläche ausbildet.

16. Schienenfahrzeug nach Anspruch 15,
**dadurch gekennzeichnet,**
**dass** die Innenfläche (19) von einer Ausnehmung an dem axialen Ende der Achse ausgebildet ist.

17. Erdungskontakt nach Anspruch 15,
**dadurch gekennzeichnet,**
**dass** die Innenfläche (19) von einer Hülse (14) des Erdungskontakts (10) ausgebildet ist, wobei die Hülse in eine Ausnehmung an dem axialen Ende der Achse einpressbar ist.

18. Schienenfahrzeug nach einem der Ansprüche 14 bis 17,
**dadurch gekennzeichnet,**
**dass** eine Hohlwelle die Achse ausbildet.

19. Verfahren zur Ableitung elektrischer Ströme von einem mit einer Achse ausgebildeten Rotorteil (17) eines Fahrzeuges, insbesondere Schienenfahrzeugs oder dergleichen, in einen feststehenden Statorteil (13) des Fahrzeugs, wobei eine Haltevorrichtung (12) eines Erdungskontaktes (10) mit dem feststehenden Statorteil des Fahrzeugs elektrisch leitend verbunden wird, wobei ein überwiegend aus Graphit ausgebildetes Kontaktelement (11) des Erdungskontaktes an der Haltevorrichtung angeordnet und mit dieser elektrisch leitend verbunden wird, wobei mittels einer Federeinrichtung (47) der Haltevorrichtung das Kontaktelement zur Ausbildung eines elektrisch leitenden Schleifkontaktes (22) zwischen einer zur Ausbildung des Schleifkontaktes vorgesehenen Schleifkontaktfläche (21) des Kontaktelements und einer Kontaktfläche (20) des Rotorteils mit einer Kontaktkraft beaufschlagt wird,
**dadurch gekennzeichnet,**
**dass** das Kontaktelement zumindest abschnittsweise mit einem kreissegmentförmigen Querschnitt ausgebildet wird, wobei die Schleifkontaktfläche zur radialen Anlage an der Kontaktfläche des Rotorteils zumindest abschnittsweise von einer radialen Außenfläche des Querschnitts ausgebildet wird.

20. Verfahren nach Anspruch 19,
**dadurch gekennzeichnet,**
**dass** ein Strom von mindestens 100 A, bevorzugt 250 A abgeleitet wird.

## Claims

1. A ground terminal (10) for discharging electric currents from a rotor part (17) of a vehicle, in particular a rail vehicle or the like, having an axle to a stationary stator part (13) of the vehicle, the ground terminal comprising a retaining device (12) and a terminal element (11), the retaining device being connected to the stationary stator part of the vehicle in an electrically conductive manner, the terminal element being disposed on the retaining device and being connected thereto in an electrically conductive manner, the terminal element being made mostly of graphite, the terminal element being subjected to a contact force by means of a spring device (47) of the retaining device in order to realize an electrically conductive sliding contact (22) between a sliding contact surface (21) of the terminal element provided for realizing the sliding contact and a terminal surface (20) of the rotor part,
**characterized in that**
the terminal element has an arc-shaped cross section at least in sections, a radial outer surface of the cross section forming the sliding contact surface at least in sections, the sliding contact surface being realized to abut radially against the terminal surface of the rotor part.

2. The ground terminal according to claim 1,
**characterized in that**
the retaining device (12) has a stationary base body (23).

3. The ground terminal according to claim 2,
**characterized in that**
the terminal element (11) is retained on a terminal element accommodation (24) of the retaining device (12) formed on the base body (23).

4. The ground terminal according to claim 3,
**characterized in that**
the retaining device (12) has a guiding device (25) for movably guiding the terminal element (11) on the terminal element accommodation (24) in the radial direction.

5. The ground terminal according to claim 3 or 4,
**characterized in that**
the terminal element accommodation (24) forms a guide groove (27) which extends radially on the base body (23) and in which a guide pin (28) disposed on the terminal element (11) or a protrusion formed on the terminal element engages.

6. The ground terminal according to any one of the claims 2 to 5,
**characterized in that**
the ground terminal (10) comprises at least two terminal elements (11) which are disposed coaxially on the base body (23) relative to a rotational axle (26) of the axle.

7. The ground terminal according to any one of the claims 2 to 6,
**characterized in that**
the retaining device (12) forms a connection device (37) for connecting the retaining device and the terminal element (11) in an electrically conductive manner, the connection device being formed by a protrusion (33) of the base body (23) and comprising a connection element (36) by means of which a strand (30) fastened to the terminal element is fastened to the protrusion.

8. The ground terminal according to claim 7,
**characterized in that**
the protrusion (33) forms a distal end (34) of the base body (23) disposable within a recess on an axial end of the axle.

9. The ground terminal according to any one of the claims 2 to 8,
**characterized in that**
the retaining device (12) comprises a bearing device (16) for rotatably bearing the base body (23) on a radial inner surface (19) of the rotor part, the bearing device comprising a rolling bearing (39) or a sliding bearing.

10. The ground terminal according to claim 9,
**characterized in that**
the bearing device (16) comprises a sealing disc (15) which surrounds the base body (23) at least in sections, is connected to an axial end of the axle and seals a recess, which receives the base body at least in sections, on the axial end.

11. The ground terminal according to claim 9 or 10,
**characterized in that**
the bearing device (16) comprises a torque support (43) by means of which the base body (23) is fastened to the stationary stator part (13).

12. The ground terminal according to claim 11,
**characterized in that**
the torque support (43) is a bar (44) which is fastened to the base body (23) in a torque-proof manner and via which the base body is connected to the stator part (13) in an electrically conductive manner.

13. The ground terminal according to any one of the preceding claims,
**characterized in that**
the spring device (47) has at least one spring element, preferably a coil spring, pressure spring (48), a leaf spring, a helical spring and/or a diaphragm spring, the spring element being disposed on a pressurizing side of the terminal element (11) facing away from the sliding contact surface (21).

14. A rail vehicle having a ground terminal (10) according to any one of the preceding claims for discharging electric currents from a rotor part (17) having an axle to a stationary stator part (13) of the rail vehicle.

15. The rail vehicle according to claim 14,
**characterized in that**
the rotor part (17) forms an arc-shaped cross section at an axial end of the axle, the inner surface (19) of the arc-shaped cross section forming the terminal surface at least in sections.

16. The rail vehicle according to claim 15,
**characterized in that**
the inner surface (19) is realized by a recess on the axial end of the axle.

17. The rail vehicle according to claim 15,
**characterized in that**
the inner surface (19) is formed by a sleeve (14) of the ground terminal (10), the sleeve being pressed into a recess on the axial end of the axle.

18. The rail vehicle according to any one of the claims 14 to 17,
**characterized in that**
a hollow shaft forms the axle.

19. A method for discharging electric currents from a rotor part (17) of a vehicle, in particular a rail vehicle or the like, having an axle to a stationary stator part (13) of the vehicle, a retaining device (12) of a ground terminal (10) being connected to the stationary stator part of the vehicle in an electrically conductive manner, a terminal element (11) of the ground terminal made mostly of graphite being disposed on the retaining device and being connected thereto in an electrically conductive manner, the terminal element being subjected to a contact force by means of a spring device (47) of the retaining device in order to realize an electrically conductive sliding contact (22) between a sliding contact surface (21) of the terminal element provided for realizing the sliding contact and a terminal surface (20) of the rotor part,
**characterized in that**
the terminal element has an arc-shaped cross section at least in sections, the sliding contact surface being realized by a radial outer surface of the cross section at least in sections to radially abut against the terminal surface of the rotor part.

20. The method according to claim 19,
**characterized in that**
a current of at least 100 A, preferably 250 A, is discharged.

## Revendications

1. Connexion de terre (10) pour la dissipation des courants électriques à partir d'une part de rotor (17) d'un véhicule, notamment d'un véhicule ferroviaire ou d'autres choses semblables, ayant un axe à une part de stator (13) stationnaire du véhicule, la connexion de terre comprenant un dispositif de retenue (12) et un élément de contact (11), le dispositif de retenue étant relié à la part de stator stationnaire du véhicule d'une manière conductrice électriquement, l'élément de contact étant disposé sur le dispositif de retenue et étant relié à ceci d'une manière conductrice électriquement, l'élément de contact étant fait principalement en graphite, l'élément de contact étant soumis à une force de contact au moyen d'un dispositif de ressort (47) du dispositif de retenue afin de réaliser un contact glissant (22) conducteur électriquement entre une surface de contact glissant (21) de l'élément de contact prévue pour la réalisation du contact glissant et une surface de contact (20) de la part de rotor,
**caractérisé en ce que**
l'élément de contact a une section transversale en arc de cercle au moins en sections, une surface extérieure radiale de la section transversale formant la surface de contact glissant au moins en sections, la surface de contact glissant étant réalisée de faire appui radial contre la surface de contact de la part de rotor.

2. Connexion de terre selon la revendication 1,
**caractérisé en ce que**
le dispositif de retenue (12) a un corps de base (23) stationnaire.

3. Connexion de terre selon la revendication 2,
**caractérisé en ce que**
l'élément de contact (11) est retenu sur un récipient d'élément de contact (24) du dispositif de retenue (12) formé sur le corps de base (23).

4. Connexion de terre selon la revendication 3,
**caractérisé en ce que**
le dispositif de retenue (12) a un dispositif de guidage (25) pour le guidage mobile de l'élément de contact (11) sur le récipient d'élément de contact (24) dans la direction radiale.

5. Connexion de terre selon la revendication 3 ou la revendication 4,
**caractérisé en ce que**
le récipient d'élément de contact (24) forme une rainure de guidage (27) qui s'étende radialement sur le corps de base (23) et dans laquelle une cheville de guidage (28) disposée sur l'élément de contact (11) ou une protrusion formée sur l'élément de contact s'engage.

6. Connexion de terre selon l'une quelconque des revendications 2 à 5,
**caractérisé en ce que**
la connexion de terre (10) comprend au moins deux éléments de contacts (11) qui sont disposés coaxialement sur le corps de base (23) par rapport à un axe de rotation (26) de l'axe.

7. Connexion de terre selon l'une quelconque des revendications 2 à 6,
**caractérisé en ce que**
le dispositif de retenue (12) forme un dispositif de connexion (37) pour relier le dispositif de retenue et l'élément de contact (11) d'une manière conductrice électriquement, le dispositif de connexion étant formé par une protrusion (33) du corps de base (23) et comprenant un élément de connexion (36) au moyen duquel un cordon (30) fixé à l'élément de contact est fixé à la protrusion.

8. Connexion de terre selon la revendication 7,
**caractérisé en ce que**
la protrusion (33) forme une extrémité distale (34) du corps de base (23) pouvant être disposé dans un évidement sur une extrémité axiale de l'axe.

9. Connexion de terre selon l'une quelconque des revendications 2 à 8,
**caractérisé en ce que**
le dispositif de retenue (12) comprend un dispositif à palier (16) pour supporter le corps de base (23) en rotation sur une surface intérieure radiale (19) de la part de rotor, le dispositif à palier comprenant un palier à rouleau (39) ou un palier lisse.

10. Connexion de terre selon la revendication 9,
**caractérisé en ce que**
le dispositif à palier (16) comprend une rondelle d'étanchéité (15) qui encercle le corps de base (23) au moins en sections, peut être relié à une extrémité axiale de l'axe et étanche un évidement, qui reçoit le corps de base au moins en sections, sur l'extrémité axiale.

11. Connexion de terre selon la revendication 9 ou la revendication 10,
**caractérisé en ce que**
le dispositif à palier (16) comprend un support de couple (43) au moyen duquel le corps de base (23) est fixé à la part de stator (13) stationnaire.

12. Connexion de terre selon la revendication 11,
**caractérisé en ce que**
le support de couple (43) est une barre (44) qui est fixée au corps de base (23) d'une manière bloquée en rotation et par laquelle le corps de base peut être relié à la part de stator (13) d'une manière conductrice électriquement.

13. Connexion de terre selon l'une quelconque des revendications précédentes,
**caractérisé en ce que**
le dispositif de ressort (47) a au moins un élément de ressort, de préférence un ressort en spirale, un ressort à pression (48), un ressort à lames, un ressort conique et/ou un ressort à diaphragme, l'élément de ressort étant disposé sur un côté de pression de l'élément de contact (11) tournant le dos vers la surface de contact glissant (21).

14. Véhicule ferroviaire ayant une connexion de terre (10) selon l'une quelconque des revendications précédentes pour la dissipation des courants électriques à partir d'une part de rotor (17) ayant un axe à une part de stator (13) stationnaire du véhicule ferroviaire.

15. Véhicule ferroviaire selon la revendication 14,
**caractérisé en ce que**
la part de rotor (17) forme une section transversale en arc de cercle sur une extrémité axiale de l'axe, la surface intérieure (19) de la section transversale en arc de cercle formant la surface de contact au moins en sections.

16. Véhicule ferroviaire selon la revendication 15,
**caractérisé en ce que**
la surface intérieure (19) est réalisé par un évidement sur l'extrémité axiale de l'axe.

17. Véhicule ferroviaire selon la revendication 15,
**caractérisé en ce que**
la surface intérieure (19) est formée par une douille (14) de la connexion de terre (10), la douille pouvant être pressé dans un évidement sur l'extrémité axiale de l'axe.

18. Véhicule ferroviaire selon l'une quelconque des revendications 14 à 17,
**caractérisé en ce**
**qu'**un arbre creux forme l'axe.

19. Procédé pour la dissipation des courants électriques à partir d'une part de rotor (17) d'un véhicule, notamment d'un véhicule ferroviaire ou d'autres choses semblables, ayant un axe à une part de stator (13) stationnaire du véhicule, un dispositif de retenue (12) d'une connexion de terre (10) étant relié à la part de stator stationnaire du véhicule d'une manière conductrice électriquement, un élément de contact (11) de la connexion de terre faisant principalement en graphite étant disposé sur le dispositif de retenue et étant relié à ceci d'une manière conductrice électriquement, l'élément de contact étant soumis à une force de contact au moyen d'un dispositif de ressort (47) du dispositif de retenue afin de réaliser un contact glissant (22) conducteur électriquement entre une surface de contact glissant (21) de l'élément de contact prévue pour la réalisation du contact glissant et une surface de contact (20) de la part de rotor,
**caractérisé en ce que**
l'élément de contact a une section transversale en arc de cercle au moins en sections, la surface de contact glissant étant réalisée au moins en section par une surface extérieure de la section transversale pour faire appui radial contre la surface de contact de la part de rotor.

20. Procédé selon la revendication 19,
**caractérisé en ce**
**qu'**un courant d'au moins 100 A, de préférence 250 A, est dissipé.
